# EUROPÄISCHE PATENTSCHRIFT

(11) **EP 0 002 442 B1**
(45) Veröffentlichungstag und Bekanntmachung des Hinweises auf die Patenterteilung: **17.09.1980**
(21) Anmeldenummer: 78101132.5
(22) Anmeldetag: 13.10.1978
(51) Int. Cl.: G07F 1/02, G07F 17/24

(54) **Verschliessvorrichtung für eine Münzeingabeöffnung**
Mechanism for sealing coin insertion slots
Dispositif d'obturation de l'orifice d'introduction pour pièces de monnaie

(30) Priorität: 17.12.1977 DE 2756406
(43) Veröffentlichungstag der Anmeldung: 27.06.1979
(73) Patentinhaber: Mannesmann Kienzle GmbH, 78052 Villingen-Schwenningen (DE)
(72) Erfinder: Woköck, Ortwin, D-7220 Villingen-Schwenningen (DE); Kaiser, Bernhard, D-7730 Villingen-Schwenningen (DE)

## Beschreibung

Die Erfindung betrifft eine durch die Eingabe einer Münze steuerbare Verschließvorrichtung eines Eingabeschlitzes für selbstkassierende Geräte, insbesondere Parkzeitmesser, mit in einer Münzmaske gefedert verschwenkbaren, bei der Eingabe einer Münze senkrecht zur Münzebene bewegbaren Sperrgliedern.

Selbstkassierende Geräte der benannten Art, bei welchen durch den Einwurf einer Münze oder einer eine bestimmte Kaufkraft aufweisenden Marke ein Verkaufsvorgang auslösbar ist, machen einen erheblichen Aufwand an Schutzvorrichtungen erforderlich. Wenn dazu solche selbskassierenden Geräte in sehr großer Zahl in der Öffentlichkeit aufgestellt sind, wie dies beispielsweise für Parkzeitmesser zutrifft, so sind die Versuche der manipulierten Beeinflussungen solcher Apparate besonders vielseitig und einfallsreich. Da es sich beispielsweise bei einer Parkuhr zudem nicht um den Verkauf materieller Werte handelt, sondern lediglich um den käuflichen Erwerb einer Berechtigung, für bestimmte Zeitdauer einen Abstellplatz zu benutzen, genügt es bei der Manipulation aber oft auch schon allein, die Funktion des Apparates auf irgendeine Weise zu stören. Dies kann schon geschehen durch das Einführen irgendwelcher Gegenstände durch die Eingabeöffnung, womit bei einiger Perfektion des Täuschungsversuches teilweise Auslösefunktionen gelingen, zumeist jedoch Blockierung oder Zerstörung von Geräteteilen herbeigeführt werden.

Zur Verhinderung von derartigen Versuchen einer unerwünschten Gerätebedienung ist eine Einrichtung zur Verschließung der Münzeingabe-Öffnung gemäß der DE-A 555 727 bekannt geworden. Sie besteht im wesentlichen aus einem räumlich auf wendigen Münzaufnahmeschacht, der dem übrigen Einbaugehäuse vorgelagert ist. Diese Ausbildungsform ist deshalb notwendig, weil zwei schwenkbare Hebel zur Abtastung des Durchmessers planparallel in der Münzebene angeordnet sind. Die zwei Tasthebel sind einzeln voneinander unabhängig bewegbar und verschieben ebenfalls unabhängig voneinander die Verschließteile in die Öffnungsposition. Der Münzeinwurfschlitz läßt sich demnach auch mit jedem münzähnlichen Gegenstand, der beispielsweise kleiner ist als die echte Münze, nahezu vollständig öffnen. Das bedeutet, daß sich auch völlig ungeeignete Gegenstände in das Gerät einführen und Störungen verursachen lassen. Die Nachteile dieser bekannten Einrichtung liegen einmal in der konstruktiv bedingten, in der Münzeingabe-Richtung äußerst tiefen Bauweise, die bei den meisten Anwendungsfällen eine über das Gehäuse vorstehende Anordnung des Münzschlitzes erforderlich machen. Zum anderen erlauben die einzelnen, unabhängig voneinander bewegbaren Tasthebel und Schließteile das Eindringen in das Geräteinnere mit jedem flachen Gegenstand. Die bekannte Einrichtung kann nicht verhindern, daß unmittelbar nach Eingabe einer Münze weitere Münzen oder andere Gegenstände eingegeben werden können, die schließlich bei der nachfolgenden Betätigung des Gerätes eine Blockierung oder Störung der Gerätefunktionen verursachen.

Bei einer anderen bekannten Schutzvorrichtung für Münzeinwurf (DE-A 552 791) sind gleichfalls in einem vorgelagerten Münzaufnahmeschacht in der gleichen Ebene zur Münze verschwenkbare Tasthebel angeordnet, die in der ersten Phase der Bewegung einer Münze den Durchmesser der Münze abtasten und bei Verwendung einer guten Münze entsprechend eine Schlitzblende seitlich verschieben, bis daß sich die Öffnungen der beweglichen Schlitzplatte mit derjenigen der Münzeinführ-Vorrichtung übereinstimmend decken. Bei dieser Anordnung ist es möglich, schon durch Druck auf einen Tasthebel die seitliche Verschiebung der Schlitzplatte zu erzielen und damit den Münzdurchgang teilweise oder ganz freizusteuern. Eine gegenseitige Sperrung der Tasthebel oder ähnlich wirksame Maßnahme ist nicht vorgesehen, so daß keine ausreichende Sicherheit gegen das Einführen ungeeigneter Gegenstände geboten erscheint. Es wird auch bei dieser Vorrichtung nicht verhindert, daß beispielsweise mehrere Münzen nacheinander eingegeben werden können, ungeachtet der Absichten, mehr Parkzeit zu erwerben oder eine Gerätestörung zu provozieren.

Bei einer anderen bekannten Einrichtung nach der GB-A 351 635 verdeckt ein Sperrglied den Eingabeschlitz in deren Längsrichtung und ist an einem Ende verschwenkbar gelagert. Aufgrund einer Münze mit geeignetem Durchmesser ist das Sperrglied seitlich bezogen auf den Münzschlitz und einen Lagerpunkt verschwenkbar. Dabei wird zuerst ein Fangglied durch Einwirkung des Münzdurchmessers aus der Verriegelungsstellung bewegt. Das Fangglied als einziges Sperrmittel zur Verriegelung der beweglichen Münzschlitz-Abdeckung läßt sich aber auch mit jedem flachen Gegenstand wegdrücken, so daß auch das Sperrglied für den Eingabeschlitz auf einfachste Weise mit jedem besagten flachen Gegenstand verschoben werden kann. Andere Maßnahmen für eine mehrfache Absicherung der Münzeingabevorrichtung, insbesondere solche, die das unsachgemäße Öffnen der Münzeingabeöffnung erschweren könnten, sind hier nicht vorgesehen. Es ist vor allem auch keine Maßnahme getroffen, die beispielsweise einen Doppeleinwurf von an sich verwendbaren Münzen verhindern kann, womit eine über arglose Nichtbeachtung einer Bedienungsvorschrift verursachte Funktionsstörung oder gar der Ausfall des Gerätes zu vermeiden wäre.

Gemäß einer weiteren bekannten Vorrichtung nach der US-A-2 289 838 ist eine Verschließvorrichtung bekanntgeworden, die im wesentlichen aus einem seitlich zur Münze gegen Federkraft wegschwenkbaren Schließteil und einem aufgrund des Durchmessers der Münze ebenfalls gegen Federkraft auslenkbaren Schließglied besteht. Das seitlich zur Münzebene wegschwenkbare Schließteil ist auf der Rückseite der Platte mit dem Münzschlitz schwenkbar gelagert und schlägt an einer Anschlagplatte an. Im Schließzustand deckt dieses Schließteil als einziges Schließelement den Eingabeschlitz ab. Eine Münze drückt durch den Eingabeschlitz gegen eine schräge Abfasung am Schließteil und schwenkt dasselbe aufgrund der Krafteinwirkung auf die Schräge seitlich weg. Ein zweites oder Hilfsschließglied hinter der Maske und dem Schließteil wird durch das vom Durchmesser der Münze bestimmte Maß zunächst ausgelenkt und beschleunigt anschließend die Bewegung der Münze in das Geräteinnere. Beide Schließteile wirken über eine Stift-Schlitzverbindung zusammen, um federnd den Schlitz zu verschließen und die Münze selbsttätig einwärts zu bewegen, wenn sie über die Hälfte durch die Eingabeöffnung gegeben wurde. Eine Absicherung gegen das Öffnen mit einem unsachgemäßen Gegenstand ist nicht vorgesehen. Auch ist keine Schutzmaßnahme vorhanden gegen einen Doppeleinwurf oder dergleichen. In der FR-A-2 207 316 wird eine Vorrichtung zum Verschließen der Einführöffnung für Münzen an selbstkassierenden Geräten gezeigt, bei der zum Verschließen der Einführöffnung scherenförmig verschwenkbare Segmente vorgesehen sind. Die Segmente sind hinter dem Eingabeschlitz angeordnet und sperren in der Schließposition eine Eingabe einer Münze in den Münzkanal. Den Segmenten vorgelagert sind verschiebbare Tastelemente, die die Dicke einer Münze bezogen auf eine feststehende Münzauflage abtasten. Beim Erkennen einer zulässigen Münzdicke geben Sperrmittel an den Tastelementen, die mit den Segmenten zusammenwirken, die Segmente für das Öffnen frei. Die Tastelemente bei dieser Einrichtung sind auch einzeln durch jeden Gegenstand in eine geeignete Lage verschiebbar, so daß sich dann die Segmente als die eigentlichen Sperrglieder für eine Öffnung des Münzkanals bewegen lassen. Darüber hinausgehende Maßnahmen oder Abhängigkeiten, durch die sich die Verschließteile mit erhöhter Sicherheit gegen eine Fehlbedienung steuern lassen, sind nicht vorgesehen. Eine fehlerhafte Bedienung kann auch darin bestehen, daß in eine dafür nicht eingerichtete Münzeingabe zwei oder mehr Münzen nacheinander eingegeben werden. Es ist also auch mit dieser Einrichtung keine eindeutige Gewähr gegeben für das Verschließen der Eingabeöffnung gegen das Einführen ungeeigneter Gegenstände oder gegen eine unsachgemäße Handhabung.

Die Aufgabe der Erfindung ist es, eine Vorrichtung zur vollständigen Verschließung der Eingabeöffnung für Münzen an selbstkassierenden Geräten, insbesondere für handeinstellbare Parkuhren, zu schaffen, bei der sich die Verschließteile nur einmal und aufgrund gleichzeitiger Beeinflussung mittels einer ersten bzw.. einzigen Eingabemünze für einen Bedienungsvorgang öffnen lassen.

Diese Aufgabe wird erfindungsgemäß dadurch gelöst, daß die Sperrglieder vor dem Eingabeschlitz, diesen teilweise verdeckend angeordnet sind und über getrennte Mitnehmerelemente mit Kulissenführungen eines hinter der Münzmaske schwenkbar gelagerten Schließsegmentes derart in Eingriff stehen, daß bei gleichzeitiger Betätigung der Sperrglieder das Schließsegment in eine den Eingabeschlitz freigebende Stellung bewegt wird, und daß wenigstens ein Sperrglied über eine weitere Kulissenführung in formschlüssiger Antriebsverbindung mit einem Abtastorgan steht, welches ausschließlich bei Nichtvorhandensein einer Münze im Münzprüforgan auslenkbar ist, wodurch das Schließsegment für die Öffnungsbewegung frei ist.

Die Verschließeinrichtung besteht auswenig Teilen und ist fertigungstechnisch unter geringem Aufwand herzustellen. Die konstruktive Gestaltung vermittelt der Vorrichtung eine äußerst flache Bauform, die sich mühelos in gegebene Verhältnisse an Gehäusen für selbstkassierende Geräte einfügen läßt. Durch die Verflechtung der getrieblichen Eingriffe zwischen den Sperr- und Schließteilen untereinander und zusätzlich mit den Funktionspositionen des Gerätes, in das dieselben eingebaut sind, sind fürden Funktionsablauf für das Offen oder Sperren des Eingabeschlitzes vielfältige Maßnahmen in Form von Abhängigkeiten und von Zuständen gesetzt worden, die jeden Versuch einer Manipulation erfolglos erscheinen lassen. Zunächst ist es der Einfluß der Münze, der gleichzeitig auf die Sperrglieder wirksam sein muß, um die Vorkehrungen gegen das einseitige Öffnen des Eingabeschlitzes mit unsachgemäßen Gegenständen zu überwinden. Will man über das eine Sperrglied eine Öffnung erreichen, so ist es die Anordnung und Gestaltung der Eingriffsteile zwischen Sperrglied und Schließsegment, die über eine Selbsthemmung die Bewegung der Teile verhindert. Will man über das zweite Sperrglied alleineine Offnung erreichen, so ist es die Verriegelungsvorrichtung zwischen Schließsegment und dem ersten Sperrglied, die eine Öffnung zu verhindern vermag. Hinzu kommt, daß ein Abtastorgan vorgesehen ist, das den Zustand im Münzprüforgan testet und mit einem Sperrglied formschlüssig in getrieblicher Verbindung steht. Ausschließlich dann, wenn das Münzprüforgan frei ist für die Aufnahme einer Münze, sind auch die Voraussetzungen für die Eingabe einer Münze, durch die Verschließeinrichtung gegeben. Verhindert wird durch diese Maßnahme insbesondere auch die mehrfache Eingabe von Münzen ohne Betätigung der Handeinstellmittel nach jeder einzelnen Münzeingabe. Die Folgen eines derartigen Bedienungsfehlers wären nämlich Störung oder Blockierung der Gerätefunktionen bei Verlust der eingegebenen Münzen.

Beinahe selbstverständlich ist weiterhin, daß das Schließteil nur in Abhängigkeit der Grundstellung der Gerätehandhabe zu öffnen ist, was durch das Zusammenwirken eines Bolzens am Schließteil mit einem Kurvenelement an der Welle der Gerätehandhabe verwirklicht ist.

In der nachfolgenden Beschreibung und den Zeichnungen ist eine Ausbildungsform des Gegenstandes der Erfindung dargestellt. Es zeigen
Fig. 1 eine Frontansicht der Münzmaske vollständig mit den Sperrgliedern;
Fig. 2 eine Rückansicht der Münzmaske vollständig mit dem Schließsegment;
Fig. 3 eine Ansicht der Anordnung eines Abtastorganes zur Feststellung einer Münze im Münzprüforgan;
Fig. 4 ein Schnittbild der Anordnung nach Fig. 3 im Zusammenwirken mit einem Sperrglied der Verschließeinrichtung.

Als Münzeingabevorrichtung ist eine unter bestimmten Voraussetzungen aus dem Schließin den Öffnungszustand steuerbare Vorrichtung vorgesehen. Sie besteht im wesentlichen aus , einer vollständig vormontierten Einheit, die sich zusammensetzt aus einer Münzmaske 1 mit dem eigentlichen Eingabeschlitz 2 für den Durchlaß von Münzen bis zu einer entsprechend zugelassenen Größenordnung, aus zwei den Eingabeschlitz 2 teilweise verdeckenden, verschwenkbaren Sperrgliedern 3, 4 sowie aus einem hinter dem Eingabeschlitz 2 verschwenkbar angeordneten Schließsegment 5. Wie aus der Frontansicht gemäß Fig. 1 ersichtlich ist. sind die Sperrglieder 3 und 4 mit einstückig ausgebildeten Achsbolzen 6, 7 in etwa diagonal zum Eingabeschlitz 2 angeordneten Lagerbohrungen 8, 9 in der Münzmaske 1 verschwenkbar gelagert. Die Achsbolzen 6, 7 sind jeweils gleichartig mit axialen Sicherungsanschlägen 10, 11 versehen, die die Sperrglieder 3. 4 in den effektiven Bewegungsphasen in der Platte der Münzmaske 1 halten. Eine Zugfeder 12, in Bohrungen 13, 14 der Sperrglieder 3, 4 eingehängt, bringt letztere im Drehsinn des Uhrzeigers aufgrund der ständig wirksamen Vorspannung in die Ausgangs- oder Grundstellung, wo die Sperrglieder 3, 4 und das Schließsegment 5 den Eingabeschlitz 2 völlig abdecken. Weiter ist an jedem Sperrglied 3, 4 ein Mitnehmerelement 15, 16 in Form von durch Ausnehmungen 17, 18 in der Münzmaske 1 hindurchreichenden Stiften vorgesehen, die entsprechend mit langlochförmigen Kulissenführungen 19, 20 in dem Schließsegment 5 zusammenwirken. Der Verlauf der beiden Kulissenführungen 19, 20 ist so angeordnet, daß nur bei gleichzeitiger und gleichförmiger Antriebsbewegung durch die beiden Sperrglieder 3, 4 das um eine Achse 21 verschwenkbare Schließsegment 5 gemeinsam mit den Sperrgliedern 3, 4 den Eingabeschlitz 2 für den Durchtritt einer Münze M freimacht bzw. öffnet. An den Sperrgliedern 3, 4 sind in Eingaberichtung der Münze M Gleitphasen 22, 23 vorgesehen, an die sich die Umfangsrundung einer Münze M anlegt und über die sich eine auf die Münze M ausgeübte Schubkraft in gleiche Kraftkomponenten zerlegt. Durch diese Maßnahmen werden gleiche Kraftwirkungsmomente in Verschwenkrichtung entgegen der Wirkung der Zugfeder 12 wirksam und gewährleisten ein synchrones Bewegungsverhalten der Sperrglieder 3, 4.

Eine äußerst wirkungsvolle Maßnahme zur Sperrung der Verschließvorrichtung mittels ungeeigneten Gegenständen, wenn beispielsweise über nur ein Sperrglied 4 versucht wird, den Eingabeschlitz 2 zu öffnen, ist dadurch gegeben, daß der Verlauf beispielsweise einer Kulissenführung 20 im Schließsegment 5 zur Bewegungsbahn des mit ihr zusammenwirkenden Mitnehmerelementes 16 gegenläufig angeordnet ist, derart, daß zwischen dem genannten Mitnehmerelement 16 und der ihr zugeordneten Kulissenführung 20 im Schließsegment 5 eine selbsthemmende Totpunktlage entsteht, dann, wenn das Schließsegment 5 ausschließlich von dem besagten Mitnehmerelement 16 über die Kulissenführung 20 angetrieben wird. Nur dann, wenn auch über das andere Mitnehmerelement 15 in Eingriff mit der ihm zugeordneten Kulissenführung 19 eine in Schwenkrichtung des Schließsegmentes 5 (im Uhrzeigersinn nach Fig. 1) ausgeübtes Drehmoment auf das Schließsegment 5 ausgeübt wird, steuert das Sperrglied 3 das Schließsegment 5 aus der selbsthemmenden Totpunkt-Eingriffslage mit dem Sperrglied 4 heraus. Die selbsthemmende Totpunktlage zwischen Sperrglied 4 und dem Schließsegment 5 wird gebildet, indem die von dem Mitnehmerelement 16 ausgehende, resultierende Kraftwirkungslinie aufgrund des divergenten Verlaufes der Bewegungsphase des Mitnehmerelementes 16 zu der Kulissenführung 20 durch den Mittelpunkt einer Achse 21 des Schließsegmentes 5 geführt wird.

Schließlich ist am Schließsegment 5 eine Sperrnase 25 vorgesehen, die im Zusammenwirken mit einem durch die Ausnehmung 18 in der Münzmaske 1 hindurchreichenden Begrenzungsanschlag 26 an dem Sperrglied 4 eine Verriegelungsvorrichtung bildet. Das Öffnen des Schließsegmentes 5 bleibt verhindert, so lange sich das Sperrglied 4 in der Grundstellung befindet und über das alleinige Betätigen des anderen Sperrgliedes 3 versucht wird, die Eingabeöffnung frei zu bekommen.

Bei alleiniger Betätigung des oberen Sperrgliedes 4 gemäß dem Ausführungsbeispiel nach Fig. 1 und 2 wird letzteres in die eine Öffnung des Eingabeschlitzes 2 verhindernde Totpunktlage gesteuert, bei alleiniger Betätigung des unteren Sperrgliedes 3 ist die Verriegelungsvorrichtung mit den Funktionsteilen 25 und 26 wirksam. Schließlich ist eine weitere Abhängigkeit der Wirkungsweise der Verschließvorrichtung geschaffen worden, indem ein Abtastorgan 27 vorgesehen ist, das nur aufgrund des nichtbelegten Zustandes des Münzprüforganes 31 eine Öffnung der Verschließvorrichtung erlaubt. Das Abtastorgan 27 besteht, wie aus Fig. 3 und 4 einer Ausbildungsform ersichtlich ist, aus einem einstückigen Formteil mit einer Welle 28, mit einem radial vorstehenden Tasthebel 29 und einem Kurbelarm 30. Die Welle 28 ist in Eingaberichtung der Münze M und folglich in einer parallelen Ebene zur Lage der Münze M im Münzprüforgan 31 zwischen den beiden, nur andeutungsweise dargestellten Platinen 41 und 42 des Gerätes drehbar gelagert. Aufgrund der axial gesicherten Position der Welle 28 gelangt ein am Tasthebel 29 ausgebildeter Fühler 36 in den Bereich der abzutastenden Fläche im Münzkanal des Münzprüforgans 31 und wird in noch zu beschreibender Weise angetrieben. Die Münze M wird nach der Eingabe in einen U-förmigen Profilrahmen 32 seitlich geführt bzw. gehalten und kommt auf einer schräg gegen den linken Schenkel 33 des Profilrahmens 32 abfallenden Fläche 34 eines Schiebers 35 zur Auflage. Durch die Anlage jeder eingegebenen Münze M am linken Schenkel 33 des Profilrahmens 32, wozu die Münze M durch die schräg abfallende Auflagefläche 34 stets veranlaßt ist, befindet sich die großflächige Breitseite einer Münze M unmittelbar vor dem Fühler 36 des Tasthebels 29. Der Kurbelarm 30 an dem einstückigen Abtastorgan 27 besitzt einen achsparallel zur Welle 28 angeordneten, nach außen vorstehenden Zapfen 37, der in der Einbaulage durch eine Öffnung 38 in der Münzmaske 1 hindurchreicht. Der Zapfen 37 taucht in eine seinem Durchmesser angepaßte Kulissenführung 39 im Sperrglied 3 ein und wird durch diese zwangsläufig geführt. Der Verlauf der Kulissenführung 39 ist derart festgelegt, daß bei der geringsten Öffnungsbewegung bes Sperrgliedes 3 das Abtastorgan 27 nach Fig. 4 im Gegenuhrzeigersinn angetrieben und der Fühler 36 zwangsgeführt in den Testraum des Münzprüforgans 31 eintaucht. Trifft der Fühler 36 auf keinen Widerstand, so bedeutet das, daß sich keine Münze M im Münzprüforgan 31 befindet und die Verschließvorrichtung aus dieser Sicht frei ist für die Eingabe eines Geldstückes. Befindet sich dagegen bereits eine Münze M im Münzprüforgan 31, dann wird diese als Sperrglied wirksam gegen die Eingabe einer weiteren Münze. Im letzteren Falle stößt der Fühler 36 bei dem Versuch der Eingabe einer zweiten Münze auf die Münzfläche und wird blockiert. Über. die erklärte getri_{.}ebliche_{¥} Verbindung des Fühlers 36 zu dem Sperrglied 3 auf der Münzmaske 1 bleibt auch das Sperrglied 3 blockiert und mit diesem sind auch die übrigen Teile der Verschließvorrichtung, das Sperrglied 4 und das Schließsegment 5 verhindert, aus der Schließposition herausgeführt zu werden. Mit der zuletzt erläuterten Vorrichtung zur Abfühlung des Raumes im Münzprüforgan 31 wird insbesondere ein Mittel geschaffen, die Eingabe mehrerer Münzen ohne Betätigung der Handhabe 24 unmöglich zu machen. Damit bleiben im Gerät alle durch eine derartige Fehlbedienung entstehenden Störungen und Ausfälle erspart.

Als grundsätzliche Maßnahme zur Freigabe des Eingabeschlitzes 2 ist schließlich noch eine weitere getriebliche Abhängigkeit von der Grundstellung der Gerätehandhabe vorgesehen. Hierzu ist am Schließsegment 5 ein Stehbolzen 40 angeordnet, der bei einer Schwenkbewegung des Schließsegmentes 5 aus der Verschließposition in den Bereich einer fest auf der Betätigungswelle 43 der Handhabe 24 sitzenden, mit dieser verdrehbaren Steuerkurve gelangt. Der Verlauf der aktiven Zone der Steuerkurve ist so gestaltet, daß ausschließlich in der Grundstellung der Handhabe 24 bzw. der Steuerkurve der Stehbolzen 40 an dem Schließsegment 5 sich in eine Aussparung in der Steuerkurve zu bewegen vermag, in allen Positionen der Steuerkurve außerhalb der Grundstellung jedoch jede Schwenkbewegung des Schließsegmentes 5 aufgrund des Einschwenkens der Peripherie der Steuerkurve als aktive Zone vor den Stehbolzen 40 verhindert bleibt. Die zuletzt beschriebene Vorrichtung ist in seiner funktionellen Wirkungsweise von der Grundstellung der Gerätehandhabe 24 abhängig und sperrt über eine Blockierung des Schließsegmentes 5 bedingt durch die angezeigte getriebliche Verbindung zwangsläufig auch die Sperrglieder 3 und 4, wenn sich die Handhabe 24 außerhalb der Grundstellung befindet.

## Patentansprüche

1. Durch die Eingabe einer Münze (M) steuerbare Verschließvorrichtung eines Eingabeschlitzes (2) für selbstkassierende Geräte, insbesondere Parkzeitmesser, mit in einer Münzmaske (1) gefedert verschwenkbaren, bei der Eingabe einer Münze (M) senkrecht zur Münzebene bewegbaren Sperrgliedern (3, 4), dadurch gekennzeichnet, daß die Sperrglieder (3, 4) vor dem Eingabeschlitz (2), diesen teilweise verdeckend angeordnet sind und über getrennte Mitnehmerelemente (15, 16) mit Kulissenführungen (19, 20) eines hinter der Münzmaske (1) schwenkbar gelagerten Schließsegmentes (5) derart in Eingriff stehen, daß bei gleichzeitiger Betätigung der Sperrglieder (3, 4) das Schließsegment (5) in eine den Eingabeschlitz freigebende Stellung bewegt wird, und daß wenigstens ein Sperrglied (3) über eine weitere Kulissenführung (39) in formschlüssiger Antriebsverbindung mit einem Abtastorgan (27) steht, welches ausschließlich bei Nichtvorhandensein einer Münze (M) im Münzprüforgan (31) auslenkbar ist, wodurch das Schließsegment (5) für die Öffnungsbewegung frei ist.

2. Verschließvorrichtung nach Anspruch 1, dadurch gekennzeichnet, daß die Mitnehmerelemente (15, 16) an den Sperrgliedern (3,4) in Form von durch Ausnehmungen (17, 18) in der Münzmaske (1) hindurchreichenden Stiften ausgebildet sind und mit langlochförmigen Kulissenführungen (19, 20) in dem Schließsegment (5) zusammenwirken.

3. Verschließvorrichtung nach Anspruch 2, dadurch gekennzeichnet, dab der Verlauf wenigstens einer Kulissenführung (20) im Schließsegment (5) zur Bewegungsbahn des mit ihr zusammenwirkenden Mitnehmerelementes (16) des Sperrgliedes (4) gegenläufig zueinander angeordnet ist, derart, daß zwischen dem Mitnehmerelement (16) und der ihr zugeordneten Kulissenführung (20) im Schließsegment (5) eine selbsthemmende Totpunktlage entsteht, wenn das Schließsegment (5) ausschließlich von dem besagten Mitnehmerelement (16) über die zugeordnete Kulissenführung (20) angetrieben wird.

4. Verschließvorrichtung nach Anspruch 2, dadurch gekennzeichnet, daß am Schließsegment (5) eine Sperrnase (25) angeordnet ist, die im Zusammenwirken mit einem durchreichenden Begrenzungsanschlag (26) an einem Sperrglied (4) eine Vorriegelungsvorrichtung gegen das Öffnen des Schließsegmentes (5) in der Grundstellung des Sperrgliedes (4) bildet und wirksam wird bei einer Betätigung ausschließlich des anderen Sperrgliedes (3).

5. Verschließvorrichtung nach Anspruch 1, dadurch gekennzeichent, daß das Abtastorgan (27) aus einem einstückigen Formteil mit einer Welle (28), einem radial vorstehenden Tasthebel (29) und einem.Kurbeiarm (30) besteht.

6. Verschließvorrichtung nach Anspruch 5, dadurch gekennzeichnet, daß das Abtastorgan (27) mit der Welle (28) in einer parallelen Ebene zur Lage der Münze (M) im Münzprüforgan (31) und um die Zentrale der Welle (28) verschwenkbar angeordnet ist.

7. Verschließvorrichtung nach Anspruch 6, dadurch gekennzeichnet, daß am Tasthebel (29) ein Fühler (36) vorgesehen ist, der bei der Schwenkbewegung des Tasthebels (29) in den Münzaufnahmebereich des Münzprüforgans (31) bewegbar ist.

8. Verschließvorrichtung nach Anspruch 6, dadurch gekennzeichnet, daß am Kurbelarm (30) des Abtastorganes (27) ein achsparallel zur Welle (28) angeordneter Zapfen (37) vorgesehen ist, der in der Kulissenführung (39) an einem Sperrglied (3) zwangsgeführt wird.

9. Verschließvorrichtung nach Anspruch 1, dadurch gekennzeichnet, daß am Schließsegment (5) ein Stehbolzen (40) vorgesehen ist, der mit einer Steuerkurve auf der Betätigungswelle (43) der Handhabe (24) zusammenwirkt, derart, daß der Stehbolzen (40) nur im Zusammenhang mit der Grundstellung der Steuerkurve aus seiner die Öffnungsbewegung des Schließsegmentes (5) blockierenden Lage herausbewegbar ist.

## Revendications

1. Dispositif d'obturation pouvant être commandé par l'introduction d'une pièce de monnaie (M), d'une fente d'introduction (2) pour appareils à encaissement automatique, tout particulièrement des compteurs de stationnement, comportant des éléments de blocage (3, 4) pouvant être pivotés élastiquement dans un cache à monnaie (1) et déplacés perpendicu- . lairement au plan d'une pièce de monnaie (M) lors de l'introduction de celle-ci, caractérisé par le fait, que les éléments de blocage (3, 4) sont disposés devant la fente d'introduction (2) recouvrant partiellement cette dernière et qu'ils engrènent, par l'intermédiaire d'éléments d'entraînement séparés (15, 16), avec des guidages à coulisse (19, 20) d'un segment obturateur (5,) monté à pivotement derrière le cache à monnaie (1), de telle sorte qu'en cas d'actionnement simultané des éléments de blocage (3, 4), le segment d'obturation (5) est déplacé dans une position bloquant la fente d'entrée et qu'au moins un élément de blocage (3) coopère fonctionnelle, par l'intermédiaire d'un autre guidage à coulisse (39), avec un organe explorateur (27) qui peut être écartée exclusivement en cas d'absence d'une pièce de monnaie (M) dans l'organe de contrôle des pièces de monnaie (31), ce qui fait que le segment d'obturation (5) est libre pour le mouvement d'ouverture.

2. Dispositif d'obturation selon la revendication 1, caractérisé par le fait, que les éléments d'entraînement (15, 16) sont réalisés sur les éléments de blocage (3, 4) sous forme de chevilles traversant des évidements (17, 18) dans le cache à monnaie (1) et coopérant avec des guidages à coulisse (19, 20) en forme de trous oblongs pratiqués dans le segment d'obturation (5).

3. Dispositif d'obturation selon la revendication 2, caractérisé par le fait, que l'allure d'au moins un guidage à coulisse (20) dans le segment d'obturation (5) est disposée dans le sens contraire par rapport à la trajectoire de l'élément d'entraînement (16) de l'organe de blocage (4) coopérant avec luis, de telle sorte qu'entre l'élément d'entraînement (16) et le guidage à coulisse (20) qui lui est affecté dans le segment d'obturation (5) prenne naissance une position de point mort lorsque le segment d'obturation (5) est exclusivement entraîné par le dit élément d'entraînement (16) par l'intermédiaire du guidage à coulisse (20) qui lui est associé.

4. Dispositif d'obturation selon la revendication 2, caractérisé par le fait, que sur le segment d'obturation (5) est disposé un talon de blocage (25) qui constitue, en coopérant avec une butée de limitation (26) traversante disposée sur un élément de blocage (4), un dispositif de verrouillage contre l'ouverture du segment d'obturation (5) dans la position de base de l'élément de blocage (4) et qui devient efficace lors d'un actionnement exclusivement de l'autre élément de blocage (3).

5. Dispositif d'obturation selon la revendication 1, caractérisé par le fait, que l'organe, explorateur (27) est réalisé en une seule pièce formée avec un arbre (28), un levier palpeur (29) émergeant radialement, et un bras de manivelle (30).

6. Dispositif d'obturation selon la revendication 5, caractérisé par le fait que l'organe explorateur (27) avec l'arbre (28) est disposé dans un plan parallèle à la position de la pièce de monnaie (M) dans l'organe de contrôle de monnaie (31) et de façon à pouvoir pivoter autour du centre de l'arbre (28).

7. Dispositif d'obturation selon la revendication 6, caractérisé par le fait qu'au levier explorateur (29) est prévu un palpeur (36) qui peut être amené, lors du mouvement pivotant du levier explorateur (29), dans la région de réception des pièces de monnaie de l'organe de contrôle de monnaie (31 ).

8. Dispositif d'obturation selon la revendication 6, caractérisé par le fait, qu'au bras de manivelle (30) de l'organe explorateur (27) est prévu un tenon (37) qui est disposé parallèlement à l'arbre (28) et guidé impérativement dans le guidage à coulisse (39) pratiqué sur un élément de blocage (3).

9. Dispositif d'obturation selon la revendication 1, caractérisé par le fait, qu'au segment d'obturation (5) est prévu un boulon stationnaire (40) qui coopère avec une came de commande calée sur l'arbre d'actionnement (43) de la manette (24), de telle sorte que le boulon stationnaire (40) ne puisse être sorti de sa position bloquant le mouvement d'ouverture du segment d'obturation (5) qu'au cas où la came de commande occupe sa position de base.

## Claims

1. Locking device for the input slot (2) of coin-operated devices, especially parking meters, which is controlled by the insertion of a coin (M) having a coin mask (1) and mounted thereto locking member (3, 4) elastically pivotal in a plane vertical,to the coin plane characterized in that the locking members (3, 4) are arranged in front of the input slot (2) to partially cover it anti that by means of separate driving parts (15, 16) cooperating with guide slots (19, 20) they are in engagement with a locking cam (5) pivotally mounted behind the coin mask (1) so that when the locking members (3, 4) are simultaneously operated the locking cam (5) is moved to a position releasing .the input slot (2) and that at least one of the locking members (3) by means of another guide slot (39) is in positive driving connection with a sensing means (27) which is only allowed to pivot when there is no coin (M) in the coin test means (31) so that the locking cam (5) is released for an opening motion.

2. Locking device according to Claim 1, characterized in that the driving parts (15, 16) at the locking members (3, 4) are in the form of pins penetrating through openings (17, 18) in the coin mask (1) and cooperating with the guide slots (19, 20) in the locking cam (5).

3. Locking device according to Claim 2, characterized in that the shape of the track of motion of the driving part (1.6) of the locking member (4) is contrary to the shape of the guide slot (20) in the locking cam (5) and that between the driving part (16) and the guide slot (20) attributed thereto in the locking cam (5) there is a self-locking dead center position when the locking cam (5) is exclusively driven from the driving part (16) via the attributed guide slot (20).

4. Locking device according to Claim 2, characterized in that at the locking cam (5) there is a projection (25) which in cooperation with a limiting stop (26) at the locking member (4) forms a locking device against opening the locking cam (5) in the basic position of the locking member (4) which becomes effective upon actuation of the other locking member (3) only.

5. Locking device according to Claim 1, characterized in that the sensing means (27) consists as one part of the shaft (28), a radially extending sensing lever (29) and a crank (30).

6. Locking device according to Claim 5, characterized in that the sensing means (27) with its shaft (28) is pivotally arranged about that shaft in a plane parallel to the coin position in the coin testing device (31).

7. Locking device according to Claim 6, characterized in that the sensing lever (29) is provided with a sensor (36) which is movable into the coin receptacle of the coin testing means (31) when the sensing lever (29) is pivoted.

8. Locking device according to Claim 6, characterized in that the crank (30) of the sensing means (27) is provided with a pin (37) arranged in parallel to the shaft (28) which pin (37) is positively guided in the guide slot (39) at the locking member (3).

9. Locking device according to Claim 1, characterized in that at the locking cam (5) an upright bolt (40) is provided which cooperates with a control cam at the operating shaft (43) of the handle (24) so that the upright bolt (40) may only be moved from the position in which the locking cam (5) is blocked in the basic position thereof.
